# EUROPÄISCHE PATENTSCHRIFT

(11) **EP 0 628 656 B1**
(45) Veröffentlichungstag und Bekanntmachung des Hinweises auf die Patenterteilung: **30.07.1997**
(21) Anmeldenummer: 94107518.6
(22) Anmeldetag: 14.05.1994
(51) Int. Cl.: D21F 3/04, D21F 3/02

(54) **Presseneinheit einer Papiermaschine zur Herstellung von Tissuepapier**
Press section of papermachine for making tissue paper
Section de presse d'une machine à papier pour la fabrication d'un papier tissu

(30) Priorität: 29.05.1993 DE 4318036
(43) Veröffentlichungstag der Anmeldung: 14.12.1994
(73) Patentinhaber: J.M. Voith GmbH, D-89522 Heidenheim (DE)
(72) Erfinder: Schiel, Christian, D-89522 Heidenheim (DE)
(74) Vertreter: Weitzel, Wolfgang, Dr.-Ing. Patentanwalt

(56) Entgegenhaltungen:
- WO-A-93/12289
- DE-C- 4 224 730
- DE-U- 9 206 340
- GB-A- 1 381 360

## Beschreibung

Die Erfindung betrifft eine Presseneinheit einer Papiermaschine zur Herstellung von Tissuepapier.

Aus der GB-A-1 381 360 ist eine Presseneinheit einer Papiermaschine mit mehreren Preßspalten zur Entwässerung einer Papierbahn bekannt. Dabei wird die Papierbahn zusammen mit einem ersten Filzband durch einen ersten Preßspalt zwischen zwei Entwässerungswalzen geführt, von denen zumindest eine als Saugwalze mit Saugzonen ausgestaltet ist. Nachfolgend läuft die Papierbahn zusammen mit dem ersten Filzband durch einen zweiten Preßspalt, der durch eine Walze mit glatter Oberfläche und die Saugwalze gebildet wird. Die Entwässerung der Papierbahn im zweiten Preßspalt findet durch den Filz in die Saugwalze hinein statt. Während das Filzband von der glatten Walze weggeleitet wird, verbleibt die Papierbahn auf deren Oberfläche und wird zur weiteren Entwässerung nachfolgend durch weitere Preßspalte geführt.

Nachteilig an dieser Vorrichtung ist die insbesondere bei der Erzeugung von Tissuebahnen sehr niedrige Entwässerungsleistung.

Aufgabe der Erfindung ist es, eine Presseneinheit einer Tissuepapiermaschine darzustellen, die eine besonders hohe Trockenleistung aufweist.

Diese Aufgabe wird durch die kennzeichnenden Merkmale des Anspruches 1 gelöst.

Erfindungsgemäß weist die Presseneinheit eine Langschuhpresse auf und eine - in Laufrichtung der Bahn gesehen - vor der Langschuhpresse angeordnete Saug- oder Rillenwalze, die für eine Entfeuchtung des Preßfilzes sorgt.
Die Erfindung ist anhand der Zeichnung näher erläutert.
Figur 1: Erfindungsgemäße Preßeinrichtung.

Figur 1 zeigt erfindungsgemäß eine Preßeinrichtung einer Papiermaschine zur Herstellung einer Tissuebahn mit einer Langschuh-Presse. Beispielhaft ist von rechts kommend ein Filz 1 dargestellt mit Laufrichtung 1.1, auf dem eine Papierbahn 2 liegend angeordnet ist. Der Filz wird über eine als Saugwalze ausgebildete Preßwalze 3 in einen Preßspalt zwischen der Preßwalze 3 und einer Preßwalze mit glatter Oberfläche 4 eingeführt, wobei der Filz vor Eintritt in den Preßspalt durch eine Saugzone von Wasser befreit wird. Nach dem Durchtreten des Preßspaltes zwischen der Walze 3 und 4 wird der Filz zusammen mit der Papierbahn auf der Preßwalze 4 verlaufend direkt in einen Preßspalt einer Langschuh-Presse eingeführt, wobei die Langschuh-Presse aus einer Schuhpreßeinheit 5 mit stationärem Preßschuh - um den ein undurchlässiges Preßband oder ein Preßmantel verläuft - und der als Gegenwalze vorgesehenen Preßwalze 4 besteht. Im Anschluß an den Preßspalt der Langschuh-Presse wird der Filz 1 über 2 oder mehrere Umlenkrollen 7 und 8 wieder zurückgeführt, während die Papierbahn 2 weiterhin auf der Preßwalze 4 verläuft und direkt in den nächsten Preßspalt zwischen dem Trocken-Zylinder 6 und der daran anliegenden Preßwalze 4 geführt wird. Der Trocken-Zylinder kann sogleich als Krepp-Zylinder ausgebildet sein. Nach dem Preßspalt bleibt die Papierbahn erfindungsgemäß auf dem Trocken-Zylinder bis zur Bahnabnahme haften. Am Ende der Preßzone zwischen Walze 3 und 4 wird das aus dem Filz 1 entfernte Wasser von der Walze 3 in die Auffangrinne 9 geschleudert. Die Preßwalze 3 kann erfindungsgemäß als Saugwalze oder als Rillenwalze ausgebildet sein und die Preßwalze mit glatter Oberfläche 4 kann eine starre Walze oder eine Walze mit Durchbiegungsausgleich sein.

## Patentansprüche

1. Preßeinrichtung einer Papiermaschine mit mindestens:
1.1 einem Zylinder (6),
1.2 einer ersten Preßwalze (4) mit glatter Oberfläche,
1.3 einer Presseneinheit (5),
1.4 einer zweiten Preßwalze (3), die als Saug-oder Rillenwalze vorgesehen ist, und
1.5 einem Filz (1), wobei
1.6 ein erster Preßspalt zwischen der ersten Preßwalze (4) und der zweiten Preßwalze (3), vorgesehen ist,
1.7 ein zweiter Preßspalt in Laufrichtung der Papierbahn (2) dem ersten Preßspalt nachgeordnet zwischen der ersten Preßwalze (4) und der Presseneinheit (5) vorgesehen ist, und
1.8 darauf in Laufrichtung der Papierbahn (2) folgend ein dritter Preßspalt ohne Filz zwischen der ersten Preßwalze (4) und dem Zylinder (6) vorgesehen ist,
dadurch gekennzeichnet, daß
1.9 die Papiermaschine Tissue erzeugt,
1.10 der Zylinder (6) ein Trocken-Zylinder ist,
1.11 die Presseneinheit (5) eine Langschuh-Presseneinheit ist,
1.12 der zweiten Preßwalze (3) eine Wasserauffangwanne (9) zugeordnet ist, und
1.13 der Filz (1) zusammen mit der Papierbahn (2) durch den ersten Preßspalt und den zweiten Preßspalt geführt ist und nach dem zweiten Preßspalt den Umfang der ersten Preßwalze (4) verläßt.

2. Preßeinrichtung gemäß Anspruch 1 dadurch gekennzeichnet, daß der Trocken-Zylinder (6) gleichzeitig als Krepp-Zylinder vorgesehen ist.

3. Preßeinrichtung gemäß Anspruch 1 oder 2 dadurch gekennzeichnet, daß die zweite Preßwalze (3) als Saugwalze ausgebildet ist und eine Saugzone aufweist, derart, daß der Filz (1) vor Eintritt in den ersten Preßspalt entwässert wird.

## Claims

1. Press device of a paper machine comprising at least
1.1 a cylinder (6),
1.2 a first press roller (4) with smooth surface,
1.3 a press unit (5),
1.4 a second press roller (3) provided as a suction or groove roller, and
1.5 a felt (1), and with
1.6 a first press gap provided between the first press roller (4) and the second press roller (3),
1.7 a second press gap provided behind the first press gap, as seen in the movement direction of the paper web (2), between the first press roller (4) and the press unit (5), and
1.8 following on in the movement direction of the paper web (2) is provided a third press gap without felt between the first press roller (4) and the cylinder (6),
**characterised in that**
1.9 the paper machine produces tissue,
1.10 the cylinder (6) is a drying cylinder,
1.11 the press unit (5) is a long-shoe press unit,
1.12 the second press roller (3) is associated with a water collecting trough (9), and
1.13 the felt (1) is together with the paper web (2) guided through the first press gap and the second press gap and after the second press gap leaves the periphery of the first press roller (4).

2. Press device according to Claim 1, **characterised in that** the drying cylinder (6) is at the same time provided as a crepe cylinder.

3. Press device according to Claim or 2, **characterised in that** the second press roller (3) is designed as a suction roller and comprises a suction zone in such a manner that the felt (1) is dehydrated prior to entry into the first press gap.

## Revendications

1. Dispositif de pressage d'une machine à papier comportant au moins :
1.1 un cylindre (6)
1.2 un premier cylindre de pressage (4) à surface lisse
1.3 une section de pressage (5)
1.4 un second cylindre de pressage (3), du type à aspiration ou à rainures
1.5 un feutre (1)
et dans lequel il est prévu :
1.6 une première fente de pressage entre le premier et le second cylindre de pressage (4, 3)
1.7 une deuxième fente de pressage située, par rapport au sens de circulation de la bande de papier, en aval de la première fente de pressage (4) et de la section de pressage (5)
1.8 à la suite de fente précédente, une troisième fente sans feutre, entre le premier cylindre de pressage (4) et le cylindre (6)
caractérisé en ce que
1.9 la machine à papier produit du tissu
1.10 le cylindre (6) est un cylindre de séchage
1.11 la section de pressage (5) est du type à sabot longitudinal
1.12 un collecteur d'eau (9) est associé au second cylindre de pressage (3)
1.13 le feutre (1), passe, avec la bande de papier (2) à travers la première et la seconde fente de pressage, puis, après cette deuxième fente quitte la périphérie du premier cylindre (4).

2. Dispositif de pressage selon la revendication 1,
caractérisé en ce que
le cylindre de séchage (6) est également un cylindre de crêpage.

3. Dispositif de pressage selon la revendication 1 ou 2,
caractérisé en ce que
le deuxième cylindre de pressage (3) est un cylindre d'aspiration dont la zone d'aspiration est conçue de manière à ce que le feutre (1) soit débarrassé de son eau avant de pénétrer dans la première fente de pressage.
